# EUROPÄISCHE PATENTSCHRIFT

(11) **EP 1 226 058 B1**
(45) Veröffentlichungstag und Bekanntmachung des Hinweises auf die Patenterteilung: **07.04.2004**
(21) Anmeldenummer: 00981157.1
(22) Anmeldetag: 02.11.2000
(51) Int. Cl.: B61F 3/08, B61F 5/52, B61F 5/32

(54) **DREHGESTELL FÜR SCHIENENFAHRZEUGE**
BOGIE FOR RAIL VEHICLES
BOGIE POUR VEHICULES SUR RAILS

(30) Priorität: 03.11.1999 DE 19952981
(43) Veröffentlichungstag der Anmeldung: 31.07.2002
(73) Patentinhaber: Schaefer-Enkeler, Andreas, 80639 München (DE)
(72) Erfinder: Schaefer-Enkeler, Andreas, 80639 München (DE)
(74) Vertreter: Glawe. Delfs. Moll
(86) Internationale Anmeldenummer: PCT/DE2000/003854
(87) Internationale Veröffentlichungsnummer: WO 2001/032490

(56) Entgegenhaltungen:
- EP-A- 0 382 566
- EP-A- 0 399 345
- EP-A- 0 467 009
- EP-A- 0 803 426
- GB-A- 2 091 660

## Beschreibung

Die Erfindung betrifft ein Drehgestell, vorzugsweise für hohe Radsatzlasten, mit fliegend auf nicht mitdrehenden Radsatzachsen gelagerten Losrädern.

Ein Drehgestell dieser Art ist aus der DE-OS 43 20 789 A1 bekannt, bei dem jedes Rad auf einem eigenen Radträger gelagert ist; die Radträger sind über je zwei Federblattlenker, die quer zur Schienenrichtung verlaufen, an einen sich im wesentlichen in Schienenrichtung erstreckenden Fahrwerkträger angebunden. Die Federblattlenker führen und federn die Radträger; gleichzeitig übertragen sie die Radlasten. Zur Erfüllung ihrer Federungsaufgaben sind die übertragbaren Radlasten sehr stark eingeschränkt, so daß das bekannte Drehgestell nur für sehr leichte Fahrzeuge verwandt werden kann. Desweiteren ist bei dem Drehgestell für jedes Rad ein eigener Radträger vorgesehen. Um sicherzustellen, daß die Achsen von linkem und rechtem Rad fluchten, sind vergleichsweise aufwendige Montagevorrichtungen notwendig, die die Montage und die spätere Wartung des Drehgestelles schwierig gestalten.

Ein weiteres Drehgestell dieser Art ist aus der DE-GM 7 121 742 bekannt, das Radsätze mit fest auf der Radsatzachse sitzenden Rädern hat, die jedoch für den Einsatz bei höheren Geschwindigkeiten aufgrund der festen Drehzahlkopplung beider Räder durch die Radsatzachse nur bedingt geeignet sind, es sei denn, es werden zusätzlich aufwendige Dämpfungselemente angebracht. Die Vertikallast wird über Blattfedern, Pendel und Achslagergehäuse auf den Radsatz übertragen. Diese Ausführung der Vertikalabfederung ist vielteilig und schwer. Durch die gegen die Horizontale geneigte Anordnung der Achslagergehäuse ändert sich der Radstand einer Seite in Abhängigkeit von der Vertikallast, die auf die jeweilige Seite wirkt. Auf der stärker belasteten Seite wird der Radstand größer, auf der entlasteten Seite wird er kleiner. Dies führt bei in Querrichtung ungleichmäßiger Beladung des Güterwagens zu nicht parallelen Radsätzen im Gleis mit der Folge von erhöhtem Verschleiß an Rad und Schiene.

Weiterhin bekannt ist ein Drehgestell dieser Art aus der DE-Patentanmeldung P 55 088. Auch dieses Drehgestell hat Radsätze mit fest auf der Radsatzachse sitzenden Rädern, die - wie bereits vorstehend beschrieben - für höhere Geschwindigkeiten nur bedingt geeignet sind. Die Vertikallast wird durch eine komplizierte Abfederung über Blattfedern, Schraubenfedern mit Drucktellern und Federgehängeträger, die an Pendeln an den Achslagergehäuse hängen, auf den Radsatz übertragen. Diese Art der Vertikalabfederung erlaubt die ungehinderte Längenänderung der Blattfeder beim Einfedern, sie ist jedoch äußerst vielteilig, schwer und aufwendig. Die Führung der Radsätze in Querrichtung erfolgt durch die Radsatzlagergehäuse und - bei größeren Radsatzquerkräften - über eine besondere Lagerung in Radsatzmitte und und an deren Lagergehäuse befestigte V-förmige Stützen, die gelenkig über eine Hohlachse am Drehgestellrahmen angeordnet sind. Die mitdrehende Radsatzachse erfordert neben separaten Radsatzlagergehäusen für die Aufnahme der Radsatzlagerung eine zusätzliche Lagerung in der Radsatzmitte, an deren Lagergehäuse die Elemente zur Querführung des Radsatzes angeordnet sind. Dadurch wird auch die Radsatzführung vielteilig, schwer und aufwendig. Darüberhinaus ist das in Radsatzmitte angeordnete Lager für Nachschmierarbeiten nur schwer zugänglich. Im Falle eines Lagertausches muß sogar der gesamte Radsatz aus dem Drehgestell ausgebaut und komplett zerlegt werden.

Aus GB-A-2 091 660 ist ein Drehgestell gemäß dem Oberbegriff des Anspruchs 1 bekannt. Dessen Räder sind fest mit der Radsatzachse verbunden, die an ihren Enden in Achslagern drehbar gelagert ist. Jedes Achslager ist über ein schienenparalleles, stangenförmiges Koppelglied mit dem Querbalken verbunden. Diese Anordnung von zwei Koppelgliedern pro Radsatz ist nicht in der Lage, ausreichende Führungskräfte sowohl in Schienenlängsrichtung als auch quer dazu aufzubringen. Ein erheblicher Teil der Quer- und Längsführungskräfte muß von den Federblättem aufgenommen werden, was jedoch zu einer atypischen Belastung der Federblätter und damit zu deren vorzeitigem Versagen führen muß.

Der Erfindung liegt die Aufgabe zugrunde, ein Drehgestell dieser Art, insbesondere ein güterwagenfähiges Drehgestell für hohe Belastungen, mit einem geringeren Herstell-und Wartungsaufwand zu schaffen, das die Nachteile des vorgenannten Standes der Technik nicht aufweist und insbesondere eine einwandfreie Führung der Radsätze gegen Längs- und Querkräfte ausschließlich durch die Koppelglieder, ohne Mitwirkung der Federn, gewährleistet.

Die Aufgabe wird erfindungsgemäß durch ein Drehgestell gemäß den Merkmalen des Anspruchs 1 gelöst. Vorteilhafte Ausgestaltungen ergeben sich aus den Unteransprüchen.

Ein Ausführungsbeispiel der Erfindung wird nachfolgend anhand der Zeichnung näher erläutert. Es zeigen:
Fig. 1 die schematische Seitenansicht eines Drehgestells mit einem Teilbereich des Wagenkastens,
Fig. 2 die Draufsicht auf das Drehgestell nach Fig. 1,
Fig. 3 die Draufsicht auf das Drehgestell nach Fig. 1 mit geänderter Anordnung der Koppelelemente,
Fig. 4 die Draufsicht auf das Drehgestell nach Fig. 1 mit Dreieckslenkern,
Fig. 5 ein Ausführungsbeispiel für die Federauflage auf der Radsatzachse und
Fig. 6 ein weiteres Ausführungsbeispiel für die Federauflage auf der Radsatzachse.

Gemäß Fig. 1 und 2 ist der Wagenkasten 1 auf einem Querbalken 8 abgestützt, der wiederum über die Federn 9 und 10 auf die Radsatzachsen 6 und 7 abgestützt ist. Auf den Radsatzachsen 6 und 7 sind die Räder 2, 3, 4 und 5 unabhängig voneinander drehbar fliegend gelagert, wobei die Lagerung in der Radnabe angeordnet werden kann, so daß separate Radsatzlagergehäuse nicht notwendig sind.

Die Führung quer zur Schienenrichtung wird in der Ausführung gemäß Fig. 2 von den Blattlenkern 15 und 16 übernommen, die an den Radsatzachsen 6 und 7 einerseits und dem Querbalken 8 andererseits angelenkt sind. In Schienenrichtung werden die Radsatzachsen 6 und 7 von den Blattlenkern 15 und 16 sowie den gelenkig befestigten Stangen 11, 12, 13 und 14 geführt, wobei es sich bei den Gelenken vorzugsweise um Kugelgelenke, sphärische Gelenke oder gleichwirkende Gummi-Metall-Teile handelt. Durch eine im wesentlichen schienenparallele Anordnung der Stangen 11, 12 und 13, 14 können sich die Radsatzachsen 6,7 relativ zum Querbalken 8 nur in vertikaler Richtung verschieben und um Achsen, die im wesentlichen schienenparallel sind, drehen. Werden dagegen die Stangen 11 und 12 so angeordnet, daß sich ihre Achsen im Punkt A schneiden - die Achsen der Stangen 13 und 14 schneiden sich entsprechend in Punkt B - (Fig. 3), kann sich die Radsatzachse 6 zusätzlich noch um die vertikale Achse drehen, die durch den Punkt A hindurchgeht. Dementsprechend kann sich die Radsatzachse 7 um die vertikale Achse drehen, die durch den Punkt B hindurchgeht. Durch die Anordnung der Koppelglieder in zwei unterschiedlichen Ebenen parallel zur Schienenoberfläche bilden sie außerdem eine Abstützung für die Radsatzachsen 6 und 7, die deren Rotation um die Radachsen verhindert.

Die Trennung von Federungs- und Führungsaufgaben ermöglicht eine optimale Auslegung der jeweiligen Bauteile für ihren Verwendungszweck. Insbesondere die Federn 9 und 10 können für hohe Radlasten ausgelegt werden. Ihre Anbindung an die Radsatzachsen 6 und 7 kann wegen des Umstandes, daß die Radsatzachsen 6 und 7 bezüglich einer zu den Schienen im wesentlichen quer verlaufenden Achse zu den Rädern 2, 3, 4, und 5 drehfest sind, in einfacher Weise so gestaltet werden, daß die Blattfedern 9 und 10 ihre Länge beim Einfedern unbehindert ändern können (Fig. 5). Die durchgehenden Radsatzachsen 6 und 7 stellen sicher, daß die Drehachsen von linkem und rechtem Rad einer Radsatzachse exakt fluchten, was sich auch bei späteren Wartungsarbeiten nicht ändert.

## Patentansprüche

1. Drehgestell für Schienenfahrzeuge mit zwei quer zur Schienenrichtung verlaufenden, jeweils ein linkes und ein rechtes Rad (2, 3, 4, 5) tragenden Radsatzachsen (6, 7) und einem ebenfalls quer zur Schienenrichtung verlaufenden Querbalken (8), auf den sich der Wagenkasten abstützt und der sich selbst über zwei Federn (9, 10) auf die Radsatzachsen abstützt, wobei jede Radsatzachse mit Koppelgliedem geführt ist, die nach der Maßgabe angelenkt sind, dass vertikale Bewegungen der Radsatzachsen (6, 7) relativ zum Querbalken (8) und Drehungen der Radsatzachsen (6, 7) relativ zum Querbalken (8) um Achsen, die im wesentlichen parallel zur Schienenrichtung verlaufen, erfolgen können, **dadurch gekennzeichnet, dass** die beiden Räder (2, 3, 4, 5) einer Radsatzachse (6, 7) voneinander unabhängig drehbar auf der jeweiligen Radsatzachse (6, 7) gelagert sind, dass die Radsatzachsen (6, 7) bezüglich einer zu den Schienen im wesentlichen quer verlaufenden Achse zu den Rädern (2, 3, 4, 5) drehfest sind, und dass jede der Radsatzachsen (6, 7) in Schienenrichtung und quer dazu mit mindesten drei Koppelgliedern geführt ist.

2. Drehgestell nach Anspruch 1, **dadurch gekennzeichnet, dass** jede der Radsatzachsen (6, 7) gegenüber dem Querbalken (8) durch zwei Stangen (11, 12, 13, 14) und einen Blattlenker (15, 16) geführt wird, wobei die Stangen, deren Achsen im wesentlichen parallel zur Schienenrichtung verlaufen, in einer im wesentlichen horizontalen Ebene angeordnet sind, und der Blattlenker, dessen Achse im wesentlichen schienenparallel verläuft, in einer anderen, im wesentlichen horizontalen Ebene angeordnet ist.

3. Drehgestell nach Anspruch 1 oder 2, **dadurch gekennzeichnet, dass** jede der Radsatzachsen (6, 7) gegenüber dem Querbalken (8) durch vier Stangen geführt wird, wobei zwei Stangen, deren Achsen im wesentlichen parallel zur Schienenrichtung verlaufen, in einer im wesentlichen horizontalen Ebene angeordnet sind, und die anderen beiden Stangen, die in einer anderen, im wesentlichen horizontalen Ebene angeordnet sind, sich kreuzend zwischen Radsatzachse und Querbalken angeordnet sind.

4. Drehgestell für Schienenfahrzeuge nach Anspruch 1, **dadurch gekennzeichnet, dass** die Koppelglieder nach der Maßgabe angelenkt sind, dass zusätzlich Drehungen der Radsatzachsen (6, 7) relativ zum Querbalken (8) um vertikale Achsen, die im wesentlichen in einer Ebene liegen, die in Drehgestellmitte im wesentlichen parallel zur Schienenrichtung liegt, erfolgen können.

5. Drehgestell nach Anspruch 4, **dadurch gekennzeichnet, dass** jede der Radsatzachsen (6, 7) gegenüber dem Querbalken (8) durch zwei Stangen (11, 12, 13, 14) und einem Blattlenker (15, 16) geführt ist, wobei die Stangen in einer im wesentlichen horizontalen Ebene angeordnet sind und ihre Achsen sich in einem Punkt schneiden, der auf einer Achse liegt, die durch die Drehgestellmitte im wesentlichen parallel zur Schienenrichtung verläuft, während der Blattlenker, dessen Achse im wesentlichen parallel zur Schienenrichtung verläuft, in einer anderen, im wesentlichen horizontalen Ebene angeordnet ist.

6. Drehgestell nach Anspruch 2 oder 5, **dadurch gekennzeichnet, dass** bei jeder Radsatzachse anstelle des Blattlenkers eine Stange angeordnet ist.

7. Drehgestell nach Anspruch 2 oder 5, **dadurch gekennzeichnet, dass** anstelle der Blattlenker (15, 16) Dreieckslenker (17, 18) angeordnet sind.

8. Drehgestell nach einem der Ansprüche 1 bis 7, **dadurch gekennzeichnet, dass** die Auflager (19) der Federn (9, 10) an den Radsatzachsen (6, 7) drehbar gelagert sind und dass die Federenden der Federn (9, 10) auf den Auflagern gleiten können.

9. Drehgestell nach Anspruch 8, **dadurch gekennzeichnet, dass** die Gleitbewegung über eine plane Fläche des Auflagers (19) erfolgt und die Kompensation der Drehbewegung über eine oder mehrere zylindrische Flächen des Auflagers (19) erfolgt.

10. Drehgestell nach einem der Ansprüche 1 bis 7, **dadurch gekennzeichnet, dass** die Federenden der Federn (9, 10) auf einer Gummimatte oder einem Gummi-Metallteil (20) aufliegen, die ihrerseits auf den Radsatzachsen (6, 7) aufliegen.

11. Drehgestell nach einem der Ansprüche 1 bis 10, **dadurch gekennzeichnet, dass** die Federn (9, 10) am Querbalken um eine im wesentlichen horizontale Achse quer zur Schienenrichtung drehbar gelagert angebracht sind.

## Claims

1. A bogie for rail vehicles comprising two wheel set axles (6, 7) running at right angles to the rails, each bearing a left and a right wheel (2, 3, 4 , 5), and a transverse beam (8), likewise running at right angles to the rails, on which the coach body is supported and which itself rests via two springs (9, 10) on the wheel set axles, each wheel set axle being guided by linkage rods which are hinged so that vertical movement of the wheel set axles (6, 7) relative to the transverse beam (8) as well as rotations of the wheel set axles (6, 7) relative to the transverse beam (8) about axes which substantially run parallel to the rails can take place, **characterized in that** both wheels (2, 3, 4, 5) of a wheel set axle (6, 7) are independently of each other rotatably mounted on the respective wheel set axles (6, 7), that with regard to the wheels (2, 3, 4, 5) the wheel set axles (6, 7) are rotationally fixed about an axis running substantially at right angles to the rails, and that each of the wheel set axles (6, 7) is guided by means of at least three linkage rods both in the direction of the rails and at right angles thereto.

2. A bogie according to claim 1, **characterized in that** each of the wheel set axles (6, 7) is guided relative to the transverse beam (8) by means of two rods (11, 12, 13, 14) and a leaf linkage (15, 16), said rods, which have their axes substantially parallel to the rails, being arranged in a substantially horizontal plane, and said leaf linkage, whose axis is substantially parallel to the rails being arranged in another substantially horizontal plane.

3. A bogie according to claim 1 or 2, **characterized in that** each of the wheel set axles (6, 7) is guided relative to the transverse beam (8) by means of four rods, two of said rods having their axes substantially parallel to the rails and being arranged in a substantially horizontal plane, and the other two rods, which are arranged in another, substantially horizontal plane, being arranged crossing one another between the wheel set axles and the transverse beam.

4. A bogie for rail vehicles according to claim 1, **characterized in that** the linkage rods are linked so that, additionally, rotations of the wheel set axles (6, 7) can take place relative to the transverse beam (8) about vertical axes which lie substantially in a plane situated in the centre of the bogie substantially parallel to the rails.

5. A bogie according to claim 4, **characterized in that** each of the wheel set axles (6, 7) is guided relative to the transverse beam (8) by means of two rods (11, 12, 13, 14) and a leaf linkage (15, 16), said rods being arranged in a substantially horizontal plane and having their axes intersecting each other in a point situated on an axis which runs through the centre of the bogie substantially parallel to the rails, whereas the leaf linkage, whose axis runs substantially parallel to the rails, is arranged in another substantially horizontal plane.

6. A bogie according to claim 2 or 5, **characterized in that** for each wheel set axle the leaf linkage (15, 16) is replace by a rod.

7. A bogie according to claim 2 or 5, **characterized in that** the leaf linkages (15, 16) are replaced by triangular linking elements (17, 18).

8. A bogie according to one of claims 1 to 7, **characterized in that** the supports (19) for the springs (9, 10) are pivotably mounted to the wheel set axles (6, 7) and **in that** the ends of the springs (9, 10) can slide on the supports.

9. A bogie according to claim 8, **characterized in that** the sliding movement takes place over a flat surface of the support (19) and the compensation of the rotational movement takes place over one or several cylindrical surfaces of the support (19).

10. A bogie according to one of claims 1 to 7, **characterized in that** the ends of the springs (9, 10) rest on a rubber pad or a rubber and metal component which in turn rests on the wheel set axles (6, 7).

11. A bogie according to one of claims 1 to 10, **characterized in that** the springs (9, 10) are pivotably mounted at the transverse beam about a substantially horizontal axis at right angles to the rails.

## Revendications

1. Bogie pour véhicules sur rails comprenant deux jeux d'essieu (6, 7) s'étendant transversalement à la direction des rails et portant respectivement une roue gauche et une roue droite (2, 3, 4, 5) et une traverse (8) s'étendant également transversalement à la direction des rails, sur laquelle s'appuie la caisse et qui s'appuie elle-même par l'intermédiaire de deux ressorts (9, 10) sur les jeux d'essieu, chaque jeu d'essieu étant guidé avec des éléments de couplage, qui sont articulés de sorte que les déplacements verticaux des jeux d'essieu (6, 7) par rapport à la traverse (8) et que les rotations des jeux d'essieu (6, 7) par rapport à la traverse (8) puissent se faire autour d'axes, qui s'étendent sensiblement parallèlement à la direction des rails, **caractérisé en ce que** les deux roues (2, 3, 4, 5) d'un jeu d'essieu (6, 7) sont logées en pouvant tourner de manière indépendante l'une de l'autre sur le jeu d'essieu (6, 7) respectif, **en ce que** les jeux d'essieu (6, 7), relativement à un axe s'étendant sensiblement transversalement aux rails, sont résistants à la rotation par rapport aux roues (2, 3, 4, 5), et **en ce que** chacun des jeux d'essieu (6, 7) est guidé dans la direction des rails et transversalement à celle-ci avec au moins trois éléments de couplage.

2. Bogie selon la revendication 1, **caractérisé en ce que** chacun des jeux d'essieu (6, 7) face à la traverse (8) est guidé par deux barres (11, 12, 13, 14) et un guide rectangulaire (15, 16), les barres, dont les axes s'étendent sensiblement parallèlement à la direction des rails, étant disposées dans un plan sensiblement horizontal, et le guide rectangulaire, dont l'axe s'étend sensiblement parallèlement aux rails, étant disposé dans un autre plan, sensiblement horizontal.

3. Bogie selon la revendication 1 ou 2, **caractérisé en ce que** chacun des jeux d'essieu (6, 7) est guidé, par rapport à la traverse (8), par quatre barres, deux barres, dont les axes s'étendent sensiblement parallèlement à la direction des rails, étant disposées dans un plan sensiblement horizontal, et les deux autres barres, qui sont disposées dans un autre plan sensiblement horizontal, étant disposées en croix entre le jeu d'essieu et la traverse.

4. Bogie pour véhicules sur rails selon la revendication 1, **caractérisé en ce que** les éléments de couplage sont articulés de sorte que des rotations additionnelles des jeux d'essieu (6, 7) par rapport à la traverse (8) puissent se faire autour d'axes verticaux, qui se trouvent sensiblement dans un plan, qui s'étend au centre du bogie sensiblement parallèlement à la direction des rails.

5. Bogie selon la revendication 4, **caractérisé en ce que** chacun des jeux d'essieu (6, 7) face à la traverse (8) est guidé par deux barres (11, 12, 13, 14) et un guide rectangulaire (15, 16), les barres étant disposées dans un plan sensiblement horizontal et leurs axes se coupant en un point, qui repose sur un axe, qui s'étend à travers le centre du bogie sensiblement parallèlement à la direction des rails, tandis que le guide rectangulaire, dont l'axe s'étend sensiblement parallèlement à la direction des rails, est disposé dans un autre plan, sensiblement horizontal.

6. Bogie selon la revendication 2 ou 5, **caractérisé en ce que** pour chaque jeu d'essieu, il est disposé une barre à la place du levier rectangulaire.

7. Bogie selon la revendication 2 ou 5, **caractérisé en ce qu'**il est disposé des guides triangulaires (17, 18) à la place des guides rectangulaires (15, 16).

8. Bogie selon l'une quelconque des revendications 1 à 7, **caractérisé en ce que** les supports (19) des ressorts (9, 10) sont logés de manière rotative sur les jeux d'essieu (6, 7) et **en ce que** les extrémités des ressorts (9, 10) peuvent glisser sur les supports.

9. Bogie selon la revendication 8, **caractérisé en ce que** le mouvement de glissement se fait sur une surface plane du support (19) et la compensation du mouvement de glissement se fait sur une ou plusieurs surface(s) cylindrique(s) du support (19).

10. Bogie selon l'une quelconque des revendications 1 à 7, **caractérisé en ce que** les extrémités de ressort (9, 10) reposent sur un tapis de caoutchouc ou une pièce acier-caoutchouc (20), qui reposent de leur côté sur les jeux d'essieu (6, 7).

11. Bogie selon l'une quelconque des revendications 1 à 10, **caractérisé en ce que** les ressorts (9, 10) sont disposés en étant logés de manière rotative sur la traverse autour d'un axe sensiblement horizontal et transversalement à la direction des rails.
